# FASCICULE DE BREVET EUROPEEN

(11) **EP 2 130 449 B1**
(45) Date de publication et mention de la délivrance du brevet: **26.09.2012**
(21) Numéro de dépôt: 09161799.3
(22) Date de dépôt: 03.06.2009
(51) Int. Cl.: A43B 7/20, A43B 23/17, A43C 11/14

(54) **chaussure, en particulier chaussure de sports, comprenant un dispositif de serrage**
Schuh, insbesondere Sportschuh mit Spannvorrichtung
Shoe, in particular sports shoe comprising a tightening device

(30) Priorité: 03.06.2008 FR 0853652
(43) Date de publication de la demande: 09.12.2009
(73) Titulaire: BABOLAT VS, F-69007 Lyon (FR)
(72) Inventeur: Babolat, Eric, 69007, Lyon (FR); Lepage, Francis, 69380 Dommartin (FR); Wolfrom, Aristide, 69001 Lyon (FR)
(74) Mandataire: Myon, Gérard Jean-Pierre

(56) Documents cités:
- WO-A-2007/112774
- FR-A- 2 534 116
- FR-A- 2 562 395
- GB-A- 2 162 043
- US-A- 4 972 613

## Description

La présente invention concerne une chaussure, en particulier une chaussure de sports, comprenant un dispositif de serrage.

Une chaussure, et plus particulièrement une chaussure de sports, peut être soumise à des sollicitations mécaniques importantes. Lors de la pratique de sports, tels que le tennis, il est important que la chaussure assure un maintien de la cheville pendant les nombreux déplacements latéraux exigés par ce type de sport. En effet, les chevilles sont fortement sollicitées lors de transfert de masse, suite à des reprises d'appuis.

Un dispositif de serrage connu est constitué d'un câble passant sur la partie arrière de la chaussure de manière à contourner la cheville et, ainsi, à en épouser la forme. Ce câble de serrage peut être actionné par un disque, placé sur la languette. Une partie de ce type de câble peut également faire office de lacet. Par activation de ce disque, on procède au serrage de la partie arrière de la chaussure contre la cheville et, plus généralement, au serrage de la chaussure sur le pied de l'utilisateur.

Toutefois, un tel dispositif de serrage exerce une pression contre le tendon d'Achille. Cette pression est essentiellement longitudinale selon un axe défini le long de la chaussure. Des contraintes s'exercent alors sur le tendon d'Achille de sorte que le risque de l'endommager est substantiel.

Il est également connu, notamment de US-A-4 972 613, d'utiliser un organe de serrage comprenant deux ailettes de pincement latéral. Ce dispositif présente une partie médiane rigide susceptible d'exercer une pression inconfortable sur le tendon d'Achille.

Le but de la présente invention est de prévoir un dispositif de serrage exerçant une pression contre le tendon d'Achille très inférieure par rapport à la pression exercée par un dispositif de serrage de l'art antérieur, tout en garantissant un maintien satisfaisant de la cheville lors d'une sollicitation latérale.

A cet effet, l'invention a pour objet une chaussure, en particulier une chaussure de sports, comprenant :
- un corps avant, propre à recueillir des phalanges d'un pied,
- un corps arrière, propre à recueillir un talon du pied,
- un corps latéral intérieur et un corps latéral extérieur reliant le corps avant et le corps arrière,
- une semelle sur laquelle sont disposés ces corps, la semelle définissant un axe longitudinal,
- un dispositif de serrage, propre à maintenir le pied dans la chaussure,
le dispositif de serrage étant propre à exercer une pression de manière essentiellement latérale sur le corps arrière, selon un axe transversal sensiblement perpendiculaire à l'axe longitudinal, le dispositif de serrage comprenant un organe de serrage et des moyens de pincement du corps arrière, propres à coopérer avec l'organe de serrage. Cette chaussure de sport est caractérisée en ce que les moyens de pincement comprennent deux organes de pincement distincts disposés latéralement de part et d'autre de l'axe longitudinal, les deux organes étant séparés par une bande médiane appartenant au corps arrière - la bande médiane s'étendant jusqu'à la semelle; la bande médiane étant, à la fois, propre à être disposée contre le tendon d'Achille et propre à être pincée par activation de l'organe de serrage.

Grâce à la chaussure selon l'invention, une pression transversale est exercée de part et d'autre de la cheville. Le maintien de la cheville est ainsi assuré sans solliciter de manière excessive et inconfortable le tendon d'Achille.

Suivant d'autres caractéristiques avantageuses de la chaussure conforme à l'invention, prises isolément ou selon toutes les combinaisons techniquement possibles :
- les organes de pincement sont intégralement solidaires de la chaussure ;
- la bande médiane comprend deux ailes formant un V, en vue de dessus, les deux ailes étant propres à se rapprocher, lors de l'activation de l'organe de serrage ;
- les organes de pincement comprennent un matériau d'une dureté supérieure à la dureté du matériau de la bande médiane ;
- la bande médiane comprend un matériau d'une dureté comprise entre 60 Shore A et 90 Shore A, et de préférence comprise entre 75 Shore A et 85 Shore A ;
- au moins un organe de pincement est en matériau d'une dureté comprise entre 40 Shore D et 70 Shore D, et de préférence entre 50 Shore D et 60 Shore D ;
- la bande médiane comprend un matériau textile souple, tel que de l'élasthanne ;
- l'organe de serrage comprend une bande auto-agrippante ;
- au moins un des organes de pincement est muni d'une zone de guidage, apte à guider la bande auto-agrippante, lors de l'activation de l'organe de serrage ;
- la zone de guidage est délimitée par deux bordures de retenue en saillie, disposées sensiblement en face l'une de l'autre et aptes à maintenir la bande auto-agrippante ;
- la zone de guidage est disposée sur une zone supérieure de l'organe de pincement, de sorte que le pied ne se désolidarise pas de la chaussure, une fois l'organe de serrage activé ;
- la longueur d'au moins un organe de pincement est sensiblement égale à un tiers de la longueur de la chaussure, définie sensiblement par la longueur entre l'extrémité avant du corps avant et l'extrémité arrière du corps arrière ;
- au moins un organe de pincement est en matériau de type thermoplastique polyuréthane.

L'invention sera mieux comprise à la lecture de la description qui va suivre, donnée uniquement à titre d'exemple et faite en se référant aux dessins sur lesquels :
- la figure 1 est une vue en perspective d'une chaussure selon la présente invention, dans une première position ;
- la figure 2 est une vue en perspective de la chaussure selon un autre angle, dans la première position ;
- la figure 3 est une vue en perspective de la chaussure, dans une deuxième position ;
- la figure 4 est une vue de dessus d'une première coque, destinée à être disposée sur une zone extérieure d'un corps arrière de la chaussure ;
- la figure 5 est une vue de dessus d'une deuxième coque, destinée à être fixée sur une zone intérieure d'un corps arrière de la chaussure ;
- la figure 6 est une vue en coupe d'une première bordure de retenue en saillie d'un moyen de guidage disposé sur la chaussure selon le plan VI de la figure 4 ;
- la figure 7 est une vue en coupe d'une deuxième bordure de retenue du moyen de guidage disposé sur la chaussure selon le plan VII de la figure 4 ;
- la figure 8 est une vue en coupe de la première coque selon le plan VIII de la figure 4 ; et
- la figure 9 est une vue en coupe de la deuxième coque selon le plan IX de la figure 5.

Les figures 1 à 3 représentent une chaussure 1, plus particulièrement une chaussure de sports et notamment une chaussure de tennis. La chaussure 1 comprend un corps avant 2, un corps arrière 4, dit de talon, ainsi qu'un corps latéral intérieur 6 et un corps latéral extérieur 7, reliant le corps avant 2 et le corps arrière 4. Le corps avant 2 est destiné à coiffer des phalanges d'un pied. Le corps arrière 4 assure un coiffage d'un talon du pied. Le corps avant 2, le corps arrière 4, le corps latéral intérieur 6 et le corps latéral extérieur 7 sont relatifs à une chaussure 1 portée par l'utilisateur. Les corps avant 2, arrière 4 et latéraux 6, 7 sont solidairement disposés sur une semelle 8, de façon connue. La semelle 8 définit un axe médian X-X, dit longitudinal, à savoir dans le sens de la longueur de la semelle 8.

La chaussure 1 comprend un dispositif de serrage, formé d'un organe de serrage 12 et de moyens de pincement 14, représentés sur les figures 2 et 3. L'organe de serrage 12 est une bande 16 dont une partie centrale 17 est rendue solidaire du corps latéral extérieur 7 par couture ou par collage. La bande 16 comprend une première extrémité libre 18, propre à s'engager dans un premier anneau, non représenté sur les figures 1 à 3. L'anneau est disposé sur le corps latéral intérieur 6 sur une partie sensiblement opposée à la partie centrale 17 par rapport à un plan médian I passant par l'axe médian X-X et sensiblement perpendiculaire au plan formé par la semelle 8. La bande 16 est munie d'une deuxième extrémité libre 20 destinée à s'engager dans un deuxième anneau, non représenté sur les figures 1 à 3 et disposé sur le corps arrière 4. A titre d'exemple, les deux anneaux peuvent être constitués essentiellement de polypropylène. En outre, leur forme est avantageusement oblongue, de longueur intérieure sensiblement égale à la largeur de la bande 16 de manière à permettre son engagement dans les deux anneaux.

Les moyens de pincement 14 comprennent deux organes de pincement distincts 22 et 24, disposés de part et d'autre du plan I. Au moins une partie des organes de pincement 22, 24 sont fixés sur le corps arrière 4 de la chaussure 1, une autre partie pouvant être solidaire du corps latéral correspondant 7 ou 8. La fixation peut être assurée par collage ou par couture. La fixation des organes de pincement peut être intégrale de manière à ce que chacun des organes soit solidaire du corps arrière 4 et/ou du corps latéral respectif lorsque ce corps se déforme. Chaque organe de pincement 22, 24 est une coque pouvant être composée en matériau de type TPU (Thermoplastique Polyuréthane).

Le corps arrière 4 de la chaussure 1 comprend une bande médiane 26, représentée sur la figure 2. La bande médiane 26 est disposée entre les deux organes de pincement 22, 24 et s'étend sensiblement dans le plan I jusqu'à la semelle 8. Ainsi, le pincement de la bande par les organes de pincement 22, 24 est facilité. On notera que, au moins dans sa partie supérieure, la bande médiane 26 a une forme sensiblement en V, en vue de dessus, de sorte qu'elle définit deux ailes 26₁, 26₂. A titre d'exemple, cette bande médiane 26 peut comprendre une mousse ou un matériau textile souple, tel que de l'élasthanne.

De manière avantageuse, les organes de pincement 22, 24 sont formés d'un matériau d'une dureté bien supérieure à la dureté du matériau de la bande médiane 26. Ainsi, les organes de pincement 22, 24 sont à même de pincer la bande médiane 26, comme on le verra plus en détail dans ce qui suit. Les coques 22 et 24 sont renforcées longitudinalement, à savoir dans la direction de l'axe X-X. Pour ce faire, chacune des coques 22, 24 comprend respectivement une nervure 25, 27 s'étendant sensiblement selon l'axe longitudinal X-X. Chacune des surépaisseurs 25, 27 permet de favoriser une déformation selon un axe sensiblement parallèle à l'axe X-X, tout en limitant une déformation selon un axe perpendiculaire à l'axe X-X dans le plan I. Cela permet de définir une rigidité longitudinale des coques. De plus, les organes de pincement 22, 24 ont également pour fonction de donner une forme propre au corps arrière 4, lui permettant ainsi d'épouser le talon de l'utilisateur.

Dans une première position, dite d'introduction, représentée sur les figures 1 et 2, le dispositif de serrage n'est pas activé. En d'autres termes, l'organe de serrage 12 n'exerce aucune pression sur les moyens de pincement 14. Ainsi, le pied peut être introduit dans la chaussure 1. Le cou du pied est alors en contact avec une languette 28 de la chaussure 1 et le talon est coiffé par le corps arrière 4 de la chaussure 1.

Dans une deuxième position, dite de serrage, représentée sur la figure 3, le dispositif de serrage est activé afin d'assurer le maintien du pied par la chaussure 1. Pour ce faire, l'extrémité libre 18 de la bande 16 est introduite dans le premier anneau. L'extrémité 18 est ensuite ramenée en direction du cou du pied selon la flèche F₁. Cette extrémité 18 est alors fixée sur la bande 16 par l'intermédiaire d'une bande auto-agrippante 29₁, 29₂.

L'extrémité 20 est en outre introduite dans le deuxième anneau. Cette extrémité 20 est ensuite ramenée sur le corps arrière 4 selon la flèche F₂. La solidarisation avec le corps arrière 4 peut être à nouveau assurée par une bande auto-agrippante 31₁, 31₂. Les deux bandes auto-agrippantes sont de type VELCRO par exemple, collées ou cousues sur la bande 16. Il est avantageux d'utiliser ce type de moyen de serrage puisqu'il est progressif et réglable. Il s'adapte ainsi aisément au souhait de l'utilisateur.

Avant l'introduction de l'extrémité libre 20 dans le deuxième anneau, l'utilisateur fait glisser cette extrémité sur les deux organes de pincement 22, 24. Le dispositif de serrage est alors en phase d'activation, ce qui va entraîner un rapprochement des organes de pincement 22, 24, selon les flèches F₃, F₄. Le sens de déplacement peut être défini par un axe transversal Y-Y sensiblement perpendiculaire au plan I et donc à l'axe médian X-X. La bande médiane 26 est ainsi pincée latéralement contre le tendon d'Achille du pied, ce qui provoque un rapprochement des ailes 26₁, 26₂ l'une vers l'autre. Le dispositif de serrage exerce une pression de manière essentiellement latérale sur le corps arrière 4. En effet, la pression s'exerce de manière plus importante, depuis les organes de pincement 22, 24 vers la bande médiane 26 selon l'axe transversal Y-Y, que depuis le corps arrière 4 vers la languette 28 selon l'axe médian X-X. Les coques se déformant de manière préférentielle selon un axe parallèle à l'axe X-X, la pression exercée par le dispositif de serrage permet d'opérer un mouvement de rapprochement de la partie supérieure des deux coques selon l'axe Y-Y et de réaliser ainsi le serrage du talon.

De manière avantageuse, la bande médiane 26 comprend un matériau de type mousse d'une dureté comprise entre 60 Shore A et 90 Shore A, et de préférence comprise entre 75 Shore A et 85 Shore A. Ainsi, le pincement de la bande médiane 26 s'effectue sans produire de plis dans la bande même. En effet, la présence de tels plis est peu confortable pour l'utilisateur. A titre de variante, la bande peut être également constituée de LYCRA.

La figure 4 représente un exemple d'organe de pincement 22, destiné à être disposé sur le corps latéral extérieur 7 de la chaussure 1. L'organe de pincement 22 comprend une zone de guidage 32 destinée à recevoir l'extrémité libre 20 de la bande 16, afin de faciliter la mise en place de l'extrémité libre 20 de la bande médiane 16 et, notamment, son passage dans le deuxième anneau. La zone de guidage 32 est délimitée par deux bordures, comme on le verra dans ce qui suit.

L'organe 22 comprend en outre une zone de fixation 34 propre à être fixée sous la semelle 8. De manière avantageuse, l'épaisseur de cette zone de fixation 34 est plus faible que l'épaisseur du reste de l'organe 22 de sorte que, à la fois, son introduction sous la semelle 8 soit facilitée et aucune gêne ne soit générée entre la semelle 8 et le corps de la chaussure 1. Typiquement, la zone de fixation 34 a une épaisseur comprise entre 1 mm et 1.5 mm.

La figure 5 représente un organe de pincement 24 propre à être disposé sur le corps latéral intérieur 6 de la chaussure 1. Cet organe 24 comporte une zone de fixation 38 destinée à s'engager sous la semelle 8. Pour des raisons identiques à celles évoquées dans le paragraphe précédent, l'épaisseur de la zone de fixation 38 est plus faible que l'épaisseur du reste de l'organe 24.

De manière avantageuse, pour assurer sa fonction de manière satisfaisante, l'organe de pincement 22, 24 a une longueur sensiblement égale à un tiers de la longueur de la chaussure 1.

Avantageusement, l'organe de pincement 22, 24 est en matériau d'une dureté comprise entre 40 Shore D et 70 Shore D, et de préférence comprise entre 50 Shore D et 60 Shore D. L'organe de pincement 22, 24 dispose ainsi d'une consistance suffisante pour permettre le pliage de la bande médiane 26.

Les figures 6 et 7 représentent respectivement une première bordure de retenue en saillie 40 et une deuxième bordure de retenue en saillie 42 délimitant la zone de guidage 32. Ces deux bordures sont disposées de manière sensiblement parallèle sur l'organe de pincement 22.

Afin de s'assurer que l'extrémité libre 20 de la bande 16 reste en position, la bordure 40 présente dans sa zone médiane une épaisseur E₄₀ supérieure à son épaisseur e₄₀ sur les extrémités axiales. Il en est de même pour la bordure 42 qui présente dans sa zone médiane une épaisseur E₄₂ supérieure à son épaisseur e₄₂ sur ses extrémités axiales. A titre d'exemple, la première bordure 40 et la deuxième bordure 42 ont respectivement pour première épaisseur E₄₀ 3.50 mm et pour deuxième épaisseur E₄₂ 6 mm, en leur partie médiane et pour épaisseur e₄₀, e₄₂ 1.50 mm sur leur deux extrémités.

On peut noter que chacune des bordures 40 et 42 présentent une surépaisseur dans le prolongement de la nervure 25. Chacune des surépaisseurs favorisent donc le pincement du corps arrière 4.

Les bordures 40, 42 peuvent être réalisées, par exemple, soit par thermoformage, soit par collage sur l'organe de pincement 22. De manière avantageuse, ces bordures 40, 42 sont disposées sur une zone supérieure de l'organe 22. En effet, une telle disposition permet un serrage satisfaisant, à savoir un maintien satisfaisant de la cheville dans la chaussure 1.

A titre de variante non représentée, il peut être prévu l'utilisation de crochets de serrage, de type crochets utilisés sur les chaussures de ski, en lieu et place du moyen de serrage constitué de la bande 16.

On pourrait de même prévoir une molette disposée sur la languette 28, la molette pouvant alors actionner le serrage d'un câble faisant office de bande et éventuellement de lacet. Il est à noter que cette molette peut être disposée sur les organes de pincement 22, 24.

Par ailleurs, l'organe de serrage 12 peut être composé de trois parties distinctes : la partie centrale 17 ainsi que de deux parties libres collées ou cousues respectivement de part et d'autre de cette partie centrale.

En outre, il peut être prévu que les organes de pincement 22, 24 soient intégrés dans le corps arrière 4 même. En d'autres termes, ils peuvent être disposés dans le matériau de composition du corps arrière 4. Deux ouvertures peuvent alors être prévues sur la partie supérieure tournée vers l'extérieur du corps arrière 4. Ainsi, les bordures de retenue en saillie 40, 42 peuvent traverser ces deux ouvertures pour permettre le passage de la bande auto-agrippante.

## Revendications

1. Chaussure, en particulier chaussure de sports, comprenant :
- un corps avant (2), propre à recueillir des phalanges d'un pied,
- un corps arrière (4), propre à recueillir un talon du pied,
- un corps latéral intérieur (6) et un corps latéral extérieur (7) reliant le corps avant et le corps arrière,
- une semelle (8) sur laquelle sont disposés ces corps (2, 4, 6, 7), la semelle définissant un axe longitudinal (X-X),
- un dispositif de serrage, propre à maintenir le pied dans la chaussure,
le dispositif de serrage étant propre à exercer une pression de manière essentiellement latérale sur le corps arrière (4), selon un axe transversal (Y-Y) sensiblement perpendiculaire à l'axe longitudinal (X-X),
le dispositif de serrage comprenant un organe de serrage (12) et des moyens de pincement (22, 24) du corps arrière (4), propres à coopérer avec l'organe de serrage (12) les moyens de pincement (22, 24) comprenant deux organes de pincement distincts disposés latéralement de part et d'autre de l'axe longitudinal (X-X), **caractérisée en ce que** les deux organes sont séparés par une bande médiane (26) appartenant au corps arrière (4) et s'étendant jusqu'à la semelle (8), la bande médiane étant, à la fois propre à être disposée contre le tendon d'Achille et propre à être pincée par activation de l'organe de serrage (12).

2. Chaussure suivant la revendication 1, **caractérisée en ce que** les organes de pincement (22, 24) sont intégralement solidaires de la chaussure.

3. Chaussure suivant la revendication 1 ou 2, **caractérisée en ce que** la bande médiane (26) comprend deux ailes (26₁, 26₂) formant un V, en vue de dessus, les deux ailes étant propres à se rapprocher, lors de l'activation de l'organe de serrage (12).

4. Chaussure suivant l'une quelconque des revendications précédentes, **caractérisée en ce que** les organes de pincement (22, 24) comprennent un matériau d'une dureté supérieure à la dureté du matériau de la bande médiane (26).

5. Chaussure suivant l'une quelconque des revendications précédentes, **caractérisée en ce que** la bande médiane (26) comprend un matériau d'une dureté comprise entre 60 Shore A et 90 Shore A, et de préférence comprise entre 75 Shore A et 85 Shore A.

6. Chaussure suivant l'une quelconque des revendications précédentes, **caractérisée en ce qu'**au moins un organe de pincement (22, 24) est en matériau d'une dureté comprise entre 40 Shore D et 70 Shore D, et de préférence entre 50 Shore D et 60 Shore D.

7. Chaussure suivant l'une quelconque des revendications précédentes, **caractérisée en ce que** la bande médiane (26) comprend un matériau textile souple, tel que de l'élasthanne.

8. Chaussure suivant l'une quelconque des revendications précédentes, **caractérisée en ce que** l'organe de serrage (12) comprend une bande auto-agrippante (29₁, 29₂, 31₁, 31₂).

9. Chaussure suivant la revendication 8, **caractérisée en ce qu'**au moins un des organes de pincement (22, 24) est muni d'une zone de guidage (32), apte à guider la bande auto-agrippante (29₁, 29₂, 31₁, 31₂), lors de l'activation de l'organe de serrage (12).

10. Chaussure suivant la revendication 9, **caractérisée en ce que** la zone de guidage (32) est délimitée par deux bordures de retenue en saillie (40, 42), disposées sensiblement en face l'une de l'autre et aptes à maintenir la bande auto-agrippante (29₁, 29₂, 31₁, 31₂).

11. Chaussure suivant la revendication 9 ou 10, **caractérisée en ce que** la zone de guidage (32) est disposée sur une zone supérieure de l'organe de pincement (22), de sorte cue le pied ne se désolidarise pas de la chaussure (1), une fois l'organe de serrage (12) activé.

12. Chaussure suivant l'une quelconque des revendications précédentes, **caractérisée en ce que** la longueur d'au moins un organe de pincement (22, 24) est sensiblement égale à un tiers de la longueur de la chaussure (1), définie sensiblement par la longueur entre l'extrémité avant du corps avant (2) et l'extrémité arrière du corps arrière (4).

13. Chaussure suivant l'une quelconque des revendications précédentes, **caractérisée en ce qu'**au moins un organe de pincement (22, 24) est en matériau de type thermoplastique polyuréthane.

## Claims

1. Shoe, in particular a sports shoe, comprising:
- a front body (2), suitable for accommodating the phalanxes of a foot,
- a rear body (4), suitable for accommodating a heel of the foot,
- an internal lateral body (6) and an external lateral body (7) linking the front body and the rear body,
- a sole (8) on which are positioned these bodies (2, 4, 6, 7), the sole defining a longitudinal axis (X-X),
- a clamping device, suitable for holding the foot in the shoe,
the clamping device being suitable for exerting a pressure essentially laterally on the rear body (4), according to a transversal axis (Y-Y) substantially perpendicular to the longitudinal axis (X-X),
the clamping device comprising a clamping member (12) and pinching means (22, 24) of the rear body (4), suitable for cooperating with the clamping member, the pinching means comprising two separate pinching members positioned laterally on either side of the longitudinal axis (X-X), **characterized in that** the two members are separated by a median strip (26) belonging to the rear body (4) and extending to the sole (8), the median strip being both suitable to be positioned against the Achilles tendon and suitable to be pinched by activation of the clamping member (12).

2. Shoe according to Claim 1, **characterized in that** the pinching members (22, 24) are integrally joined to the shoe.

3. Shoe according to Claim 1 or 2, **characterized in that** the median strip comprises two wings (26₁, 26₂) forming a V, when seen from above, the two wings being suitable for being brought together, on activation of the clamping member (12).

4. Shoe according to any preceding Claim, **characterized in that** the pinching members (22, 24) comprise a material of a hardness greater than the hardness of the material of the median strip (26).

5. Shoe according to any preceding Claim, **characterized in that** the median strip (26) comprises a material of a hardness comprised between 60 Shore A and 90 Shore A, and preferably between 75 Shore A and 85 Shore A.

6. Shoe according to any preceding Claim, **characterized in that** at least one pinching member (22, 24) is made of material of a hardness comprised between 40 Shore D and 70 Shore D, and preferably between 50 Shore D and 60 Shore D.

7. Shoe according to any preceding Claim, **characterized in that** the median strip (26) comprises a flexible textile material, such as elastane.

8. Shoe according to any preceding Claim, **characterized in that** the clamping member (12) comprises a self-gripping strip (29₁, 29₂, 31₁, 31₂).

9. Shoe according to Claim 8, **characterized in that** at least one of the pinching members (22, 24) is provided with a guidance area (32), able to guide the self-gripping strip (29₁, 29₂, 31₁, 31₂), on activation of the clamping member (12).

10. Shoe according to Claim 9, **characterized in that** the guidance area (32) is delimited by two projecting retaining bindings (40, 42), positioned substantially facing one another and suitable for holding the self-gripping strip (29₁, 29₂, 31₁, 31₂).

11. Shoe according to Claim 9 or 10, **characterized in that** the guidance area (32) is positioned on an upper area of the pinching member (22), so that the foot does not separate from the shoe (1), once the clamping member (12) is activated.

12. Shoe according to any preceding Claim, **characterized in that** the length of at least one pinching member (22, 24) is substantially equal to a third of the length of the shoe (1), defined roughly by the length between the front end (2) of the front body and the rear end of the rear body (4).

13. Shoe according to any preceding Claim, **characterized in that** at least one pinching member (12) is made of material of thermoplastic polyurethane type.

## Patentansprüche

1. Schuh, insbesondere Sportschuh, umfassend:
- einen vorderen Körper (2), der die Zehen eines Fußes aufnehmen kann,
- einen hinteren Körper (4), der eine Ferse des Fußes aufnehmen kann,
- einen seitlichen Innenkörper (6) und einen seitlichen Außenkörper (7), die den vorderen und den hinteren Körper verbinden,
- eine Sohle (8), auf der diese Körper (2, 4, 6, 7) angeordnet sind, wobei die Sohle eine Längsachse (X-X) definiert,
- eine Befestigungsvorrichtung, die den Fuß in dem Schuh halten kann,
wobei die Befestigungsvorrichtung einen Druck im Wesentlichen seitlich auf den hinteren Körper (4) entlang einer Querachse (Y-Y) im Wesentlichen senkrecht auf die Längsachse (X-X) ausüben kann,
wobei die Befestigungsvorrichtung ein Befestigungselement (2) und Klemmhilfsmittel (22, 24) für den hinteren Körper (4) umfasst, die mit dem Klemmhilfsmittel (12) zusammenwirken können, wobei die Klemmhilfsmittel (22, 24) zwei getrennte Klemmelemente umfassen, die seitlich beiderseits der Längsachse (X-X) angeordnet sind, **dadurch gekennzeichnet, dass** die beiden Elemente durch ein Mittelband (26) getrennt sind, das dem hinteren Körper (4) angehört und sich bis zur Sohle (8) erstreckt, wobei das Mittelband sowohl an die Achillessehne angelegt, als auch durch Aktivierung des Befestigungselements (12) festgeklemmt werden kann.

2. Schuh nach Anspruch 1, **dadurch gekennzeichnet, dass** die Klemmelemente (22, 24) zur Gänze mit dem Schuh verbunden sind.

3. Schuh nach Anspruch 1 oder 2, **dadurch gekennzeichnet, dass** das Mittelband (26) zwei Flügel (26₁, 26₂), die von oben gesehen ein V bilden, umfasst, wobei sich die beiden Flügel bei der Aktivierung des Befestigungselements (12) einander annähern können.

4. Schuh nach einem der vorhergehenden Ansprüche, **dadurch gekennzeichnet, dass** die Klemmelemente (22, 24) ein Material von größerer Härte als die Härte des Materials des Mittelbandes (26) umfassen.

5. Schuh nach einem der vorhergehenden Ansprüche, **dadurch gekennzeichnet, dass** das Mittelband (26) ein Material mit einer Härte zwischen 60 Shore A und 90 Shore A und vorzugsweise zwischen 75 Shore A und 85 Shore A umfasst.

6. Schuh nach einem der vorhergehenden Ansprüche, **dadurch gekennzeichnet, dass** mindestens ein Klemmelement (22, 24) aus einem Material mit einer Härte zwischen 40 Shore D und 70 Shore D und vorzugsweise zwischen 50 Shore D und 60 Shore D umfasst.

7. Schuh nach einem der vorhergehenden Ansprüche, **dadurch gekennzeichnet, dass** das Mittelband (26) ein weiches Textilband, wie Elasthan, umfasst.

8. Schuh nach einem der vorhergehenden Ansprüche, **dadurch gekennzeichnet, dass** das Befestigungselement (12) ein selbst haftendes Band (29₁, 29₂, 31₁, 31₂) umfasst.

9. Schuh nach Anspruch 8, **dadurch gekennzeichnet, dass** mindestens eines der Klemmelemente (22, 24) mit einer Führungszone (32) versehen ist, die das selbst haftende Band (29₁, 29₂, 31₁, 31₂) bei der Aktivierung des Befestigungselements (12) führen kann.

10. Schuh nach Anspruch 9, **dadurch gekennzeichnet, dass** die Führungszone (32) durch zwei vorspringende Halteränder (40, 42) begrenzt ist, die im Wesentlichen einander gegenüber liegend angeordnet und geeignet sind, das selbst haftende Band (29₁, 29₂, 31₁, 31₂) zu halten.

11. Schuh nach Anspruch 9 oder 10, **dadurch gekennzeichnet, dass** die Führungszone (32) auf einer oberen Zone des Klemmelements (22) angeordnet ist, so dass sich der Fuß nicht aus dem Schuh (1) löst, wenn das Befestigungselement (12) aktiviert ist.

12. Schuh nach einem der vorhergehenden Ansprüche, **dadurch gekennzeichnet, dass** die Länge mindestens eines Klemmelements (22, 24) im Wesentlichen gleich einem Drittel der Länge des Schuhs (1) ist, im Wesentlichen definiert durch die Länge zwischen dem vorderen Ende des vorderen Körpers (2) und dem hinteren Ende des hinteren Körpers (4).

13. Schuh nach einem der vorhergehenden Ansprüche, **dadurch gekennzeichnet, dass** mindestens ein Klemmelement (22, 24) aus einem Material des Typs thermoplastisches Polyurethan ist.
